# DEMANDE DE BREVET EUROPEEN

(11) **EP 0 378 484 A1**
(43) Date de publication de la demande: **18.07.1990**
(21) Numéro de dépôt: 90400090.8
(22) Date de dépôt: 12.01.1990
(51) Int. Cl.: B42F 1/02

(54) **Dispositif pour la présentation de cartes plus particulièrement pour pots de fleurs ou bouquets de fleurs**

(30) Priorité: 12.01.1989 FR 8900320
(71) Demandeur: S.à.r.l. dite: EDITIONS R.C.B., F-75008 Paris (FR)
(72) Inventeur: Bardet, Jean, F-66420 Canet (FR)
(74) Mandataire: Faber, Jean-Paul

(57) **Abrégé**

Dispositif pour la présentation de cartes plus particulièrement pour pots de fleurs ou bouquets de fleurs caractérisé en ce qu'il est constitué d'un premier élément (1) formé d'une plaquette pourvue d'une pointe (9) et d'un second élément (11) formé d'une plaquette, l'une des faces (3) du premier élément (1) et une face correspondante du second élément (11) comportant des éléments conjugués (4,12) pour leur assemblage, le second élément (11) pouvant pivoter par rapport au premier élément, des flans de carton mince (30,33) étant destinés à être insérés entre les faces correspondantes du premier (1) et du second élément (11), lesdites faces correspondantes comportant des saillies (7,8, 13,14) pour coopérer avec lesdits flans (30,33)

## Description

La présente invention concerne un dispositif pour la présentation de cartes plus particulièrement pour pots de fleurs ou bouquets de fleurs etc..

Lorsqu'un pot ou un bouquet de fleurs est offert, on place sur l'emballage une carte de souhaits. Généralement celle-ci est fixée sur le papier entourant les fleurs par une épingle. Une telle manière de procéder est peu pratique et le choix des cartes de souhaits est limité.

L'un des buts de la présente invention est de réaliser un dispositif simple, peu onéreux et très pratique, le dispositif permettant d'utiliser des cartes originales et variées.

Le dispositif, selon l'invention est caractérisé en ce qu'il est constitué d'un premier élément formé d'une plaquette pourvue d'une pointe et d'un second élément formé d'une plaquette, l'une des faces du premier élément et une face correspondante du second élément comportant des éléments conjugués pour leur assemblage, le second élément pouvant pivoter par rapport au premier élément, des flans de carton mince étant destinés à être insérés entre les face correspondantes du premier et du second élément, lesdites faces correspondantes comportant des saillies pour coopérer avec lesdits flans.

Grâce à cette disposition, on peut soit ficher le premier élément dans la terre du pot soit engager la pointe dans l'emballage, la carte de souhaits étant formée des deux flans dont l'un masque l'autre, ce dernier pouvant être découvert par pivotement du second élément.

Afin que le dispositif puisse, pour un pot de fleurs être à différentes hauteurs, il peut être prévu un organe de prolongement de la pointe.

Suivant une caractéristique constructive, l'organe de prolongement de la pointe est constitué par une tige creuse destinée par une extrémité à être engagée sur la pointe.

De préférence, le dispositif comporte des moyens pour limiter le pivotement du second élément sur le premier.

Suivant un détail constructif, le second élément comporte au moins une butée et la face correspondante du premier élément un ergot.

Suivant une caractéristique de détail, le second élément est pourvu d'un trou, la face correspondante dudit second élément comportant au moins une saillie radiale par rapport au trou, tandis que la face correspondante du premier élément comporte un téton dont l'extrémité libre est renflée et destinée à s'engager moyennant une légère déformation élastique dans le trou.

De préférence, le téton est creux et fendu.

Suivant encore un détail constructif, le second élément comporte des branches pliées chacune pour présenter un coude prolongé par une partie rectiligne terminée par une partie en épingle à cheveux. Ainsi, le second élément forme un trombonne permettant de fixer l'ensemble sur un support quelconque tel qu'une carte, un paquet, une page d'un livre etc.. .

Enfin, la butée du second élément est formée sur l'un des coudes.

L'invention va maintenant être décrite avec plus de détails en se référant à un mode de réalisation particulier donné à titre d'exemple seulement et représenté aux dessins annexés, dans lesquels :
Figure 1 montre en élévation un dispositif, selon l'invention.
Figure 2 montre le dispositif de la figure 1 en position ouverte.
Figure 3 est une vue en perspective éclatée du dispositif des figures 1 et 2.

Le dispositif représenté aux figures comprend un premier élément 1 formé d'une plaquette en matière plastique moulée présentant sur une face 2 des motifs décoratifs et dont l'autre face 3 comporte un téton creux 4.

Le téton 4 est pourvu d'un bourrelet 5 le long de son bord libre externe et comporte une fente diamétrale 6 afin de lui donner une certaine élasticité.

A partir du téton 4 s'étendent, perpendiculairement à la fente 5, des saillies 7 et 8.

La plaquette est pourvue d'une pointe 9 qui est destinée à s'engager dans la terre d'un pot de fleurs par exemple, et qui peut recevoir une tige creuse 10.

Le dispositif est complété par un second élément 11 qui est formé d'une plaquette en matière plastique moulée présentant dans sa partie centrale un trou 12 destiné à recevoir moyennant une légère déformation élastique le téton 4.

De part et d'autre du trou 12 s'étendent des saillies 13 et 14.

La plaquette 11 est prolongée par deux branches 17 et 18, la branche 17 présentant un coude 20 avec une butée 21, une partie rectiligne 22 terminée par une partie en épingle à cheveux 23.

La branche 18 s'étend du côté opposé à la branche 17, et présente un coude 25 avec une butée 26, une partie rectiligne 27 terminée par une épingle à cheveux 28.

Le second élément 11 grâce à ses branches 17 et 18 constitue un trombonne.

Le premier élément 1 est destiné à être engagé par sa pointe 9 dans la terre d'un pot de fleur et suivant la hauteur des fleurs ou du feuillage à recevoir une tige creuse 10 qui par une extrémité est fichée dans la terre, tandis que la pointe 9 est engagée dans l'autre extrémité de sorte que le dispositif peut être ainsi surélevé.

Le premier élément 1 est destiné à recevoir un flan de carton léger 30 décoré et présentant une ouverture 31 correspondant à la forme des saillies 7 et 8 et du téton 4.

Le second élément 11 est destiné à recevoir un flan léger de carton également décoré 33 présentant une ouverture 32 similaire à l'ouverture 31, cette ouverture étant, d'une part, destinée à coopérer avec le téton 4 et, d'autre part, avec les saillies 13 et 14.

L'élément 11 est mis en place sur le téton 4, les deux flans 30 et 33 sont pincés entre les deux éléments et, dans une position angulaire de l'élément 11, le flan 33 est au moins en partie masqué par le flan 30. En faisant pivoter l'élément 11 sur le téton 4 on fait également pivoter le flan 33 afin qu'il apparaisse à côté du flan 30.

Le pivotement de l'élément 11 est limité par l'une ou l'autre des butées 21 et 26 qui coopère avec un ergot 34 prévu sur la face 3 de la plaquette 1.

Le dispositif peut également être utilisé pour des bouquets de fleurs, la pointe 9 se fichant dans l'emballage.

Les butées 21 et 26 sont réalisées par les saillies des coudes 20 et 25, on pourrait parfaitement réaliser ces butées d'une manière différente.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1°- Dispositif pour la présentation de cartes plus particulièrement pour pots de fleurs ou bouquets de fleurs, caractérisé en ce qu'il est constitué d'un premier élément (1) formé d'une plaquette pourvue d'une pointe (9) et d'un second élément (11) formé d'une plaquette, l'une des faces (3) du premier élément (1) et une face correspondante du second élément (11) comportant des éléments conjugués (4,12) pour leur assemblage, le second élément (11) pouvant pivoter par rapport au premièr élément, des flans de carton mince (30,33) étant destinés à être insérés entre les faces correspondantes du premier et du second élément (11), lesdites faces correspondantes comportant des saillies (7,8, 13, 14) pour coopérer avec lesdits flans (30, 33).

2°- Dispositif pour la présentation de cartes plus particulièrement pour pots de fleurs ou bouquets de fleurs, selon la revendication 1, caractérisé en ce qu'il comporte un organe (10) de prolongement de la pointe (9).

3°- Dispositif pour la présentation de cartes plus particulièrement pour pots de fleurs ou bouquets de fleurs, selon la revendication 2, caractérisé en ce que l'organe de prolongement de la pointe (9) est constitué par une tige creuse (10) destinée par une extrémité à être engagée sur la pointe (9).

4°- Dispositif pour la présentation de cartes plus particulièrement pour pots de fleurs ou bouquets de fleurs, selon la revendication 1, caractérisé en ce qu'il comporte des moyens (21, 26, 34) pour limiter le pivotement du second élément (11) sur le premier (1).

5°- Dispositif pour la présentation de cartes plus particulièrement pour pots de fleurs ou bouquets de fleurs, selon la revendication 4, caractérisé en ce que le second élément (11) comporte au moins une butée (21) et la face correspondante (3) du premier élément un ergot (34).

6°- Dispositif pour la présentation de cartes plus particulièrement pour pots de fleurs ou bouquets de fleurs, selon la revendication 1, caractérisé en ce que le second élément (11) est pourvu d'un trou (12), la face correspondante dudit second élément (11) comportant au moins une saillie (14) radiale par rapport au trou (12), tandis que la face correspondante (3) du premier élément (1) comporte un téton (4) dont l'extrémité libre est renflée et destinée à s'engager moyennant une légère déformation élastique dans le trou (12).

7°- Dispositif pour la présentation de cartes plus particulièrement pour pots de fleurs ou bouquets de fleurs, selon la revendication 6, caractérisé en ce que le téton (4) est creux et fendu (6).

8°- Dispositif pour la présentation de cartes plus particulièrement pour pots de fleurs ou bouquets de fleurs, selon la revendication 1, caractérisé en ce que le second élément (11) comporte des branches (17 et 18) pliées chacune pour présenter un coude (20,25) prolongé par une partie rectiligne (22,27) terminée par une partie en épingle à cheveux (23,28).

9°- Dispositif pour la présentation de cartes plus particulièrement pour pots de fleurs ou bouquets de fleurs, selon les revendications 5 et 8, caractérisé en ce que la butée (21,26) du second élément est formée sur l'un des coudes (20,25).
